# EUROPÄISCHE PATENTSCHRIFT

(11) **EP 3 634 613 B1**
(45) Veröffentlichungstag und Bekanntmachung des Hinweises auf die Patenterteilung: **16.12.2020**
(21) Anmeldenummer: 19762303.6
(22) Anmeldetag: 13.08.2019
(51) Int. Cl.: B01F 7/16, B01F 7/00, B01F 15/00, B01F 13/00, B01F 11/00

(54) **MISCHGERÄT ZUM VORBEREITEN EINER EINSATZFÄHIGEN MASSE SOWIE ARBEITSVERFAHREN DAMIT**
MIXING DEVICE FOR PREPARING A MIXTURE READY FOR USE AND METHOD OF USAGE THEREFOR
DISPOSITIF ET PROCÉDÉ POUR MELANGER UN MASSE UTILISABLE

(30) Priorität: 20.08.2018 DE 202018104763 U
(43) Veröffentlichungstag der Anmeldung: 15.04.2020
(73) Patentinhaber: Meyer, Heina, 29664 Walsrode (DE)
(72) Erfinder: Meyer, Heina, 29664 Walsrode (DE)
(74) Vertreter: Hansen, Jochen
(86) Internationale Anmeldenummer: PCT/DE2019/100726
(87) Internationale Veröffentlichungsnummer: WO 2020/038525

(56) Entgegenhaltungen:
- DE-U1-202005 005 150
- GB-A- 931 263

## Beschreibung

Die Erfindung betrifft ein Mischgerät zum Vorbereiten einer einsatzfähigen Masse bestehend aus wenigstens einer Komponente, die vor dem Einsatz zu durchmischen ist, in einer Kartusche mit einem rohrförmigen Mischstab sowie ein Arbeitsverfahren mit diesem Mischgerät und Kartusche.

Kartuschen, insbesondere zweikomponentige oder mehrkomponentige mit den eingangs genannten Merkmalen sind im Stand der Technik allgemein bekannt. Beispielhaft wird auf die DE 198 28 351 A1, US 3,735,900 sowie US 6,213,631 B1 verwiesen.

Derartige Kartuschen werden zum Vorbereiten und Ausgeben einer einsatzfähigen Dichtmasse, Klebstoffmasse, Vergussmasse oder dergleichen verwendet, dabei können einkomponentige Massen, die heterogen oder inhomogen sind, vor ihrem Einsatz aufgemischt bzw. homogenisiert werden. Bei zwei- oder mehrkomponentigen Massen ist eine Basiskomponente in einem Vorrats- und Mischraum und beispielsweise ein Härter in dem rohrförmigen Mischstab getrennt von der Basiskomponente bevorratet.

Aus der CH 440 897 A ist eine Einrichtung zur Übertragung einer hin- und hergebenden Bewegung eines Antriebselements auf einen Rührflügel in einem Konditionierungsbehälter bekannt, bei der die Drehbewegung durch eine schraubenförmige Verdrehung eines Flachprofils in einer entsprechenden Führung erreicht wird.

Die GB 931,263 A beschreibt eine Vorrichtung zum Mischen kleiner Mengen fließfähiger chemischer Materialien, wie beispielsweise in einem Labor, in dem große komplexe Mischmaschinen nicht praktikabel sind, wobei die Vorrichtung eine Halterung eines Gefäßbehälters zum exzentrischen Drehen in einer von einem Motor angetriebenen, dynamischen Lagerung aufweist und die dynamische Lagerung einen sich nach oben öffnenden elastischen Becher aufweist, der das untere Ende des Behälters in seinem oberen Ende verschiebbar aufnimmt.

Aus der EP 1 994 977 A1 ist ein automatischer Mischer zum Einspritzen und Mischen eines Beschleunigungsmittels in eine ein Ausgangsmittel enthaltende Kartusche mit Spachtelmasse bekannt, wobei das Beschleunigungsmittel in einer mit einem Injektions- und Mischkopf ausgestatteten hohlen Stange enthalten ist.

Ferner beschreibt die EP 2 193 836 A1 eine Vorrichtung zum Mischen eines Kunststoffmaterials mit einem Farbstoff, bei der eine Mischkammer vorgesehen ist, in der zwei Komponenten vermischbar sind und die zu mischende Masse mit einem Kolben Druck beaufschlagbar ist.

Aus der EP 2 916 695 B1 ist eine Lebensmittel-Homogenisierungsvorrichtung bekannt, die eine Antriebsanordnung und eine Homogenisierungsanordnung umfasst, bei der das zu homogenisierende Produkt in einer Kassette aufgenommen ist.

Weiter ist aus der EP 0 407 805 A1 ein Verfahren und eine Vorrichtung zum Mischen, insbesondere zahnärztlicher Abdruckmaterialien bekannt, die unmittelbar vor der Applikation in einer Rotations- und/oder Extrusionsvorrichtung vermischt werden und von dort aus injiziert werden.

Das eingangs beschriebene Mischgerät ist aus der DE 20 2005 005 150 U1 bekannt. Dabei ist die Kartuschenaufnahme so ausgestaltet, dass die Kartusche mit ihrem zylindrischen Vorrats- und Mischraum in einer entsprechenden zylindrischen Aufnahme mit dem Mischstab voran kopfüber in diese Kartuschenaufnahme eingesetzt wird, wobei ein kleiner Rand am vom Mischstab abwärtigen Ende der Kartusche auf einem umlaufenden Sitz aufliegt. Danach wird die Kartusche mit diesem kleinen Rand in der Kartuschenaufnahme durch ein Spannstück über einen Bajonettverschluss fest verspannt. In diesem Spannstück ist ein Pneumatikzylinder vorgesehen, der einen Druckstempel auf den Ausgleichskolben des Vorrats- und Mischraumes der Kartusche auflastet.

Eine automatische Steuerung für Mischhubbewegungen bei einem derartigen Mischgerät ist in der DE 297 08 716 U1 beschrieben.

Ferner ist am anderen Ende der Kartusche am auswärtigen Ende des Mischstabes darauf zu achten, dass das dort vorgesehene Kuppelelement so von der Vorrichtung gehalten wird, dass der Eindrückstab koaxial in den Mischstab einführbar ist.

Diese Vorgänge sind manuell aufwendig durchzuführen, womit stets eine entsprechend eingewiesene Bedienperson an dem Gerät tätig sein muss.

Aufgabe der Erfindung ist es daher, ausgehend von einer Mischvorrichtung gemäß DE 20 2005 005 150 U1 das Einlegen der Kartusche zu vereinfachen, insbesondere diese vollständig automatisiert betreiben zu können. Bevorzugt soll das Einlegen und Ausgeben von einer zu mischenden Kartusche bzw. einer fertig gemischten Kartusche mit automatisierten Handhabungsmitteln (Robotern) möglich gemacht werden.

Gelöst wird diese Aufgabe mit einem Mischgerät gemäß Anspruch 1. Ferner wird die Aufgabe verfahrensgemäß mit Anspruch 11 gelöst.

Dadurch, dass die Kartuschenaufnahme ein Spannmittel aufweist, mit dem die Kartusche am Flaschenhals-artigen Abschnitt einspannbar ist, wird das Einspannen der Kartusche im Mischgerät vereinfacht und kann kraftbetätigt ausgelöst werden, beispielsweise pneumatisch.

Wenn das Spannmittel zwei um ein Gelenk schwenkbare Backenzangen mit Aufnahmen für den Flaschenhals-artigen Abschnitt aufweisen, kann die Kartusche seitlich dem Spannmittel zugeführt werden, ohne dass dabei kritische Handhabungen der langgestreckten Kartusche mit dem Mischstab von einem Ende her erfolgen müssen. Die Kartusche kann beispielsweise von einem Roboter am zylindrischen Vorrats- und Mischraum ergriffen und radial zur Achse des Gelenkes mit seiner Längsachse zwischen den Backenzangen des Spannmittels eingeführt werden. Bevorzugt weisen die Backenzangen annähernd halbzylindrische Aufnahmen für den Flaschenhals-artigen Abschnitt auf. Selbstverständlich können die Aufnahmen auch prismatisch oder mehreckig gestaltet sein, um den Flaschenhals-artigen Abschnitt der Kartusche sicher fassen zu können.

Wenn am Spannmittel ein erster Näherungssensor angeordnet ist, der die Annäherung einer Kartusche erfassen und das Einspannen der Kartusche auslösen kann, kann das Einspannen der Kartuschen bei einer entsprechenden Zuführung der Kartusche automatisiert werden.

Um zwei- oder mehrkomponentige Massen mit dem Mischgerät vermischen zu können, sind im Vorrats- und Mischraum wenigstens eine Komponente und im rohrförmigen Mischstab die andere Komponente aufgenommen, wobei ein in den rohrfömigen Mischstab einführbarer Eindrückstab, eine Eindrückstabaufnahme zur Halterung des Eindrückstabes und ein der Eindrückstabaufnahme zugeordneter Eindrückzylinder zum Eindrücken des Eindrückstabes in den rohrförmigen Mischstab vorgesehen sind.

Dadurch, dass die Halterung für das Kuppelelement des Mischstabes mindestens zwei, bevorzugt drei Spannarme aufweist, die das tellerförmige Kuppelelement umspannbar ausgebildet sind, um ein Drehmoment auf den Mischstab übertragen zu können, wird auch das tellerförmige Kuppelelement und damit der Drehantrieb des Mischstabes derart vereinfacht, dass eine Handhabung mittels Robotern möglich wird. Die bevorzugten drei Spannarme umspannen das tellerförmige Kuppelelement so, dass ein Drehmoment auf den Mischstab übertragen werden kann.

Wenn die Spannarme um tangential zur koaxial zum Mischstab orientierter Drehachse angeordnete Schwenkachsen um das tellerförmige Kuppelelement umspannbar ausgebildet sind, kann eine hohe Haltekraft auf das tellerförmige Kuppelelement und somit eine sichere Drehmomentübertragung gewährleistet werden. Selbstverständlich können die Schwenkachsen für die Spannarme auch leicht verstellt zur Tangentialrichtung zur Drehachse orientiert werden, womit weiterhin ein sicheres Einspannen des tellerförmigen Kuppelelementes zur Drehmomentübertragung möglich ist. Wenn die Spannarme mit einem zweiten Pneumatikzylinder betätigbar ausgebildet sind, können die Spannkräfte pneumatisch erzeugt werden.

Um den Einspannvorgang konstruktiv einfach zu automatisieren, ist an der Halterung für das Kuppelelement des Mischstabes ein zweiter Näherungssensor angeordnet, der die Annäherung des Kuppelelementes einer Kartusche erfassen und das Einspannen des tellerförmigen Kuppelelementes auslösen kann.

Nachfolgend wird ein Ausführungsbeispiel der Erfindung anhand der beiliegenden Zeichnungen detailliert beschrieben.

Darin zeigt:
- Fig. 1: ein Mischgerät mit noch nicht eingespannter Kartusche in Seitenansicht,
- Fig. 2: diese Situation in Draufsicht,
- Fig. 3: diese Situation in räumlicher Ansicht sowie
- Fig. 3a: in vergrößerter Detailansicht,
- Fig. 4: in teils geschnittener Darstellung einer Frontalansicht des Mischgerätes mit fest eingespannter Kartusche und
- Fig. 5: diese Situation in räumlicher Ansicht sowie in
- Fig. 5a: in vergrößerter Detailansicht.

In Fig. 1 ist ein Mischgerät zum Vorbereiten einer einsatzfähigen Dichtmasse bzw. Klebstoffmasse in einer Seitenansicht dargestellt. Im Mischgerät ist eine Kartusche 5 positioniert, jedoch noch nicht verspannt. Die Kartusche 5 weist einen Vorrats- und Mischraum 51 mit einem Ausgleichskolben 52 (siehe Fig. 4) auf, in dem eine erste Komponente (Basiskomponente B) der vorzubereitenden Masse aufgenommen ist. In Fig. 4 ist in der teils geschnittenen Darstellung erkennbar, dass die Kartusche 5 an ihrem nach unten zeigenden Ende einen Flaschenhals-artigen Abschnitt 53 aufweist, in dem ein rohrförmiger Mischstab 6 drehbar und lateral verschiebbar geführt ist. In der Grundstellung ist die Kartusche 5 mit einem weit vorstehenden, rohrförmigen Mischstab 6 dem Mischgerät zuzuführen. Der rohrförmige Mischstab 6 hat an seinem im Vorrats- und Mischraum 51 orientierten Ende einen Mischkopf 61, der dafür sorgt, dass beim Drehen des Mischstabes 6 die im Vorrats- und Mischraum 51 aufgenommene Masse vermischt wird. Am auswärtigen Ende des rohrförmigen Mischstabes 6 ist ein tellerförmiges Kuppelelement 62 vorgesehen. Im rohrförmigen Mischstab 6 ist die andere Komponente, beispielsweise ein Härter H, aufgenommen.

Das Mischgerät weist eine Kartuschenaufnahme 1 zum Einsetzen der vorzubereitenden Kartusche 5 auf. Dabei hat die Kartuschenaufnahme 1 eine untere Aufnahme 11, die ein Spannmittel 17 aufweist, mit dem die Kartusche 5 am Flaschenhals-artigen Abschnitt 53 einspannbar ist. In Fig. 3 und im Detail in Fig. 3a ist das Mischgerät mit noch geöffneten Spannmittel 17 dargestellt. Das Spannmittel 17 weist dabei zwei zueinander um ein Gelenk 173 schwenkbare Backenzangen 171, 172 auf. In der ersten Spannbacke 171 und der zweiten Spannbacke 172 sind jeweils halbzylindrische Aufnahmen 174 vorgesehen, so dass der Flaschenhals-artige Abschnitt 53 der Kartusche 5 sicher vom Spannmittel 17 eingespannt und gehalten werden kann.

Zur Betätigung des Spannmittels 17 ist ein erster Pneumatikzylinder 18 vorgesehen, der im dargestellten Ausführungsbeispiel (siehe insbesondere Fig. 2) die zweite Spannbacke 172 relativ zur ersten Spannbacke 171 um das Gelenk 173 verstellen kann. Um das Einspannen der Kartusche 5 an ihrem Flaschenhals-artigen Abschnitt 53 im Spannmittel 17 zu automatisieren, ist ein erster Näherungssensor 19 am Spannmittel 17 vorgesehen. Dieser erkennt das Einführen des Flaschenhals-artigen Abschnittes 53 der Kartusche 5 in das Spannmittel 17, so wie es in Fig. 1, 2 und 3 sowie 3a gezeigt ist, und schließt den ersten Pneumatikzylinder 18 zum Einspannen der Kartusche 5 mit Druckluft beaufschlagt, also das Spannmittel 17.

Ferner weist die Kartuschenaufnahme 1 ein oberes Element 12 auf, an dem ein Gegendruckzylinder 13 mit einem damit verbundenen Gegendruckteller 14 vorgesehen ist. Dieses obere Element 12 der Kartuschenaufnahme 1 liegt knapp oberhalb der einzusetzenden Kartusche 5, so dass nach dem Einsetzen der Kartusche 5 in dem Mischgerät der Gegendruckzylinder 13 aktiviert werden kann und seinen Gegendruckteller 14 auf den Ausgleichskolben 52 in der Kartusche 5 auflasten kann. An dem Gegendruckteller 14 sind am oberen Element 12 der Kartuschenaufnahme 1 Schaltnocken 15 vorgesehen, um die Hubbewegung des Mischstabes zum vollständigen Durchmischen der in der Kartusche 5 im Vorrats- und Mischraum 51 aufgenommenen Masse durch den Mischkopf 61 des rohrförmigen Mischstabes 6 auf die jeweils eingesetzte Kartuschengröße abzustimmen.

Ferner ist an dem Mischgerät eine ortsfest angeordnete Halterung 2 für das tellerförmige Kuppelelement 62 des Mischstabes 6 vorgesehen, an der der Mischstab 6 drehbar aber in Längsrichtung fixiert aufgenommen ist. Dafür sind an der Halterung 2 drei Spannarme 21 vorgesehen, die um Schwenkachsen 22, die tangential zur Längsachse der Kartusche 5 bzw. Drehachse der Vorrichtung orientiert sind. Die drei Spannarme 21 sind über einen zweiten Pneumatikzylinder 23 um diese Schwenkachsen 22 kraftbetätigt verschwenkbar. Ferner ist ein zweiter Näherungssensor 24 an der Halterung 2 vorgesehen, der bei Annäherung des tellerförmigen Kuppelelementes 62 des rohrförmigen Mischstabes 6 den zweiten Pneumatikzylinder 23 zum Einspannen des tellerförmigen Kuppelelementes 62 durch die Spannarme 21 aktiviert.

Sollte beim Einsetzen der Kartusche 5 das untere Ende des rohrförmigen Mischstabes 6, also das tellerförmige Kuppelelement 62 nicht auf der Halterung 2 aufliegen, wird dies unmittelbar durch eine erste Betätigung eines Mischhubzylinders 16 also eine Abbewegung der gesamten Kartuschenaufnahme 1 mit der darin aufgenommenen Kartusche 5 und somit des daran nach unten vorstehenden rohrförmigen Mischstabes 6 bewirkt (siehe Fig. 5 und im Detail Fig. 5a).

Sobald dann mit der Berührung des tellerförmigen Kuppelelementes 62 an der Halterung 2 über den zweiten Näherungssensor 24 die drei Spannarme 21 mittels zweitem Pneumatikzylinder 23 das tellerförmige Kuppelelement 62 umschließend fest hält, wird ein in einer Eindrückstabaufnahme 3 gehalterter Eindrückstab 31 mittels eines nicht gezeigten Eindrückzylinders von unten (unterhalb der Halterung 2) in den rohrförmigen Mischstab 6 eingeführt und somit ein dort in einem abgedichteten Abschnitt 63 des rohrförmigen Mischstabes 6 aufgenommene Komponente, beispielsweise der Härter H, in den Vorrats- und Mischraum 51 injiziert. Der Eindrückstab 31 der Eindrückstabaufnahme 3 wird nach Einbringen der anderen Komponente H wieder zurückgezogen. Die Volumenzunahme im Vorrats- und Mischraum 51 durch das Einpressen der zweiten Komponenten H wird von den Gegendruckzylinder 13 mit Gegendruckteller 14 ausgeglichen. Ebenso werden Volumenveränderungen beim Mischvorgang durch den gleichmäßig auflastetenden Gegendruckzylinder 13 ausgeglichen.

Nun erfolgt pneumatisch betätigt über Mischhubzylinder 16 und Drehantrieb der Halterung 2 mittels eines beispielsweise pneumatischen Antriebsmittels 4 der Mischvorgang. Dabei bewirken die Schaltnocken 15 mit zugeordneten Umschaltventilen für den pneumatischen Mischhubzylinder 16 eine vollständige Durchmischung des Vorrats- und Mischraumes 51 mit den beiden nunmehr darauf aufgenommenen Komponenten B und H, während das pneumatische Antriebsmittel 4 über die Einspannung mittels dreier Spannarme 21 der Halterung 2 die Drehbewegung auf den Mischstab 6 und somit den Mischkopf 61 überträgt.

Nach Durchführung der erforderlichen Mischzyklen werden die Spannarme 21 durch Freigeben des zweiten Pneumatikzylinders 23 geöffnet, so dass das tellerförmige Kuppelelement 62 des Mischstabes 6 frei liegt und das obere Element 12 der Kartuschenaufnahme 1 mit seinem Gegendruckzylinder 13 und Gegendruckteller 14 aus der Kartusche 5 herausgehoben wird. Anschließend wird das Spannmittel 17 dann geöffnet, sobald die Kartusche 5 beispielsweise von einem Roboterarm ergriffen wird. Nun kann der Roboter die einsatzfähig vorbereitete Dicht- bzw. Klebstoffmasse in der Kartusche 5 zur Apliziervorrichtung befördern.

Vorteilhaft wird durch die Ausbildung eines Spannmittels 17 mit halbzylindrischen Aufnahmen 174 an einer ersten Spannbacke 171 und einer zweiten Spannbacke 172 eine sichere und leicht bedienbare Einspannmöglichkeit für die Kartusche 5 am Flaschenhals-artigen Abschnitt 51 ermöglicht. Somit können auch Roboter die Handhabung der Kartuschen, nämlich das Zuführen der Kartusche zum Mischgerät sowie das Abnehmen fertig vorbereiteter Kartuschen vom Mischgerät ausführen.

Ergänzend wird durch die mit Spannarmen 21 versehene Halterung 2 auch die Übertragung und Einspannung des Mischstabes 6 mittels des tellerförmigen Kuppelelementes 62 automatisierbar.

Mit dem anmeldungsgemäßen Mischgerät können somit in entsprechenden Kartuschen aufgenommene Dichtmassen bzw. Klebstoffmassen aus wenigstens zwei Komponenten zuverlässig und mit gleichbleibender Qualität vermischt und somit zum Einsatz vorbereitet werden, wobei das Zuführen und Abnehmen der Kartuschen hochgradig automatisierbar und beispielsweise von Robotern durchgeführt werden kann. Ein aufwendiges und manuelles Einführen der Kartuschen in die bisher bekannten Mischgeräte mit einer manuellen Einspannung der Kartusche durch Einsetzen des oberen Elementes in eine Bajonettführung und das Ausrichten der Kartusche mit dem rohrförmigen Mischstab zur Halterung 2 ist somit nunmehr nicht mehr erforderlich. Die Bewegungsabläufe können mit herkömmlichen Robotern sicher durchgeführt werden.

### Bezugszeichenliste

- 1: Kartuschenaufnahme
- 11: untere Aufnahme
- 12: oberes Element
- 13: Gegendruckzylinder
- 14: Gegendruckteller
- 15: Schaltnocken
- 16: Mischhubzylinder
- 17: Spannmittel
- 171: erste Spannbacke
- 172: zweite Spannbacke
- 173: Gelenk
- 174: halbzylindrische Aufnahme
- 18: erster Pneumatikzylinder
- 19: erster Näherungssensor

- 2: Halterung
- 21: Spannarm
- 22: Schwenkachse
- 23: zweiter Pneumatikzylinder
- 24: zweiter Näherungssenosor

- 3: Eindrückstabaufnahme
- 31: Eindrückstab

- 4: pneumatisches Antriebsmittel

- 5: Kartusche
- 51: Vorrats- und Mischraum
- 52: Ausgleichskolben
- 53: Flaschenhals-artigen Abschnitt
- 6: rohrförmiger Mischstab
- 61: Mischkopf
- 62: tellerförmiges Kuppelelement
- 63: abgedichteter Abschnitt

- B: erste Komponente, Basiskomponente
- H: zweite Komponente, Härter

## Patentansprüche

1. Mischgerät zum Vorbereiten einer einsatzfähigen Masse bestehend aus wenigstens einer Komponente (B oder H), die vor dem Einsatz zu durchmischen ist, in einer Kartusche (5) mit einem rohrförmigen Mischstab (6), wobei
- die Kartusche (5) einen Vorrats- und Mischraum (51) mit Ausgleichskolben (52) für mindestens eine der Komponenten (B oder H) der Masse aufweist,
- der rohrfömige Mischstab (6) an einem Flaschenhals-artigen Abschnitt (53) der Kartusche (5) in den Vorrats- und Mischraum (51) drehbar und lateral verschiebbar eingreift,
- der rohrförmige Mischstab (6) an seinem Ende im Vorrats- und Mischraum (51) einen Mischkopf (61) aufweist und
- der rohrförmige Mischstab (6) am auswärtigen Ende ein tellerförmiges Kuppelelement (62) aufweist,
mit
- einer Kartuschenaufnahme (1) zum Einsetzen der vorzubereitenden Kartusche (5),
- einem der Kartuschenaufnahme (1) zugeordneten Gegendruckzylinder (13) zur Druckbeaufschlagung des Ausgleichskolbens (52) der Kartusche (5),
- einem Mischhubzylinder (16) zum lateralen Bewegen der Kartuschenaufnahme (1),
- einer ortsfest angeordneten Halterung (2) für das Kuppelelement (62) des Mischstabes (6), das den Mischstab (6) drehbar aber in Längsrichtung fixiert aufnimmt, und
- einem Antriebsmittel (4) zur Erzeugung einer Drehbewegung um eine Längsachse relativ zwischen Mischstab (6) und Kartusche (5)
wobei die Kartuschenaufnahme (1) ein Spannmittel (17) für die Kartusche (5), aufweist,
**dadurch gekennzeichnet, dass** die Kartusche (5) mit dem Spannmittel (17) am Flaschenhalsartigen Abschnitt (53) einspannbar ist.

2. Mischgerät nach Anspruch 1, **dadurch gekennzeichnet, dass** das Spannmittel (17) mit einem ersten Pneumatikzylinder (18) betätigbar ausgebildet ist.

3. Mischgerät nach Anspruch 1 oder 2, **dadurch gekennzeichnet, dass** das Spannmittel (17) zwei um ein Gelenk (173) schwenkbare Backenzangen (171, 172) mit Aufnahmen für den Flaschenhals-artigen Abschnitt (53) aufweist.

4. Mischgerät nach Anspruch 3, **dadurch gekennzeichnet, dass** die Backenzangen (171, 172) annähernd halbzylindrische Aufnahmen (174) für den Flaschenhals-artigen Abschnitt (53) aufweisen.

5. Mischgerät nach Anspruch 1, 2, 3 oder 4, **dadurch gekennzeichnet, dass** am Spannmittel (17) ein erster Näherungssensor (19) angeordnet ist, der die Annäherung einer Kartusche (5) erfassen und das Einspannen der Kartusche (5) auslösen kann.

6. Mischgerät nach einem der vorangehenden Ansprüche, **dadurch gekennzeichnet, dass** im Vorrats- und Mischraum (51) wenigstens eine Komponenete (B) und im rohrförmigen Mischstab (6) die andere Komponente (H) aufgenommen sind, wobei ein in den rohrfömigen Mischstab (6) einführbarer Eindrückstab (31), eine Eindrückstabaufnahme (3) zur Halterung des Eindrückstabes (31) und ein der Eindrückstabaufnahme (3) zugeordneter Eindrückzylinder (32) zum Eindrücken des Eindrückstabes (31) in den rohrförmigen Mischstab (6) vorgesehen sind.

7. Mischgerät nach einem der vorangehenden Ansprüche, **dadurch gekennzeichnet, dass** die Halterung (2) für das Kuppelelement (62) des Mischstabes (6) mindestens zwei, bevorzugt drei Spannarme (21) aufweist, die das tellerförmige Kuppelelement (62) umspannbar ausgebildet sind, um ein Drehmoment auf den Mischstab (6) übertragen zu können.

8. Mischgerät nach Anspruch 7, **dadurch gekennzeichnet, dass** die Spannarme (21) um tangential zur koaxial zum Mischstab (6) orientierter Drehachse angeordnete Schwenkachsen (22) um das tellerförmige Kuppelelement (62) umspannbar ausgebildet sind.

9. Mischgerät nach Anspruch 7 oder 8, **dadurch gekennzeichnet, dass** die Spannarme (21) mit einem zweiten Pneumatikzylinder (23) betätigbar ausgebildet sind.

10. Mischgerät nach Anspruch 7, 8 oder 9, **dadurch gekennzeichnet, dass** an der Halterung (2) für das Kuppelelement (62) des Mischstabes (6) ein zweiter Näherungssensor (24) angeordnet ist, der die Annäherung des Kuppelelement (62) einer Kartusche (5) erfassen und das Einspannen des tellerförmigen Kuppelelementes (62) auslösen kann

11. Arbeitsverfahren an einem Mischgerät zum Vorbereiten einer einsatzfähigen Masse bestehend aus wenigstens einer Komponente (B oder H), die vor dem Einsatz zu durchmischen ist, in einer Kartusche (5) mit einem rohrförmigen Mischstab (6), wobei
- die Kartusche (5) einen Vorrats- und Mischraum (51) mit Ausgleichskolben (52) für mindestens eine der Komponenten (B oder H) der Masse aufweist,
- der rohrfömige Mischstab (6) an einem Flaschenhals-artigen Abschnitt (53) der Kartusche (5) in den Vorrats- und Mischraum (51) drehbar und lateral verschiebbar eingreift,
- der rohrförmige Mischstab (6) an seinem Ende im Vorrats- und Mischraum (51) einen Mischkopf (61) aufweist und
- der rohrförmige Mischstab (6) am auswärtigen Ende ein tellerförmiges Kuppelelement (62) aufweist,
mit
- einer Kartuschenaufnahme (1) zum Einsetzen der vorzubereitenden Kartusche (5),
- einem der Kartuschenaufnahme (1) zugeordneten Gegendruckzylinder (13) zur Druckbeaufschlagung des Ausgleichskolbens (52) der Kartusche (5),
- einem Mischhubzylinder (16) zum lateralen Bewegen der Kartuschenaufnahme (1),
- einer ortsfest angeordneten Halterung (2) für das Kuppelelement (62) des Mischstabes (6), das den Mischstab (6) drehbar aber in Längsrichtung fixiert aufnimmt, und
- einem Antriebsmittel (4) zur Erzeugung einer Drehbewegung um eine Längsachse relativ zwischen Mischstab (6) und Kartusche (5),
wobei die Kartuschenaufnahme (1) ein Spannmittel (17) für die Kartusche (5) aufweist,
**dadurch gekennzeichnet, dass** die Kartusche (5) mit ihrem Flaschenhals-artigen Abschnitt (53) dem Spannmittel (17) des Mischgerätes zugeführt und am Flaschenhals-artigen Abschnitt (53) mit diesem Spannmittel (17) eingespannt wird,
wobei anschließend der Mischhubzylinder (16) zum Abbewegen der Kartuschenaufnahme (1) mit dem nach unten vorstehenden, rohrförmigen Mischstab (6) und seinem tellerförmigen Kuppelelement (62) angesteuert wird, bis das tellerförmige Kuppelelement (62) die Halterung (2) berührt,
wobei dann das tellerförmige Kuppelelement (62) durch Spannarme (21) an der Halterung (2) eingespannt wird.

12. Arbeitsverfahren nach Anspruch 11, **dadurch gekennzeichnet, dass** nachfolgend durch Betätigen des Mischhubzylinders (16) und eines Drehantriebes an der Halterung (2) die in der Kartusche (5) im Vorrats- und Mischraum (51) enthaltene Masse (B, H) vermischt wird.

## Claims

1. A mixing appliance for preparing a ready-to-use mass consisting of at least one component (B or H), to be thoroughly mixed before use, in a cartridge (5) with a tubular mixing rod (6), wherein
- the cartridge (5) has a storage and mixing chamber (51) with compensating piston (52) for at least one of the components (B or H) of the mass,
- the tubular mixing rod (6) engages, at a bottleneck-like portion (53) of the cartridge (5), the storage and mixing chamber (51) in a rotatable and laterally displaceable manner,
- the tubular mixing rod (6) has a mixing head (61) at its end in the storage and mixing chamber (51) and
- the tubular mixing rod (6) has a plate-shaped coupling element (62) at the external end,
having
- a cartridge receiver (1) for the insertion of the cartridge (5) to be prepared,
- a counter-pressure cylinder (13), associated with the cartridge receiver (1), for pressure action upon the compensating piston (52) of the cartridge (5),
- a mixing lifting cylinder (16) for lateral motion of the cartridge receiver (1),
- a fixedly arranged holding means (2) for the coupling element (62) of the mixing rod (6), which element receives the mixing rod (6) in a manner which is rotatable yet is fixed in a longitudinal direction, and
- a drive means (4) for generating a rotary motion about a longitudinal axis between mixing rod (6) and cartridge (5) relatively,
wherein the cartridge receiver (1) has a clamping means (17) for the cartridge (5),
**characterised in that** the cartridge (5) is clampable at the bottleneck-like portion (53) by means of the clamping means (17).

2. A mixing appliance according to claim 1, **characterised in that** the clamping means (17) is actuatable by means of a first pneumatic cylinder (18).

3. A mixing appliance according to claim 1 or 2, **characterised in that** the clamping means (17) has two plier jaws (171, 172) pivotable about a joint (173) and with receivers for the bottleneck-like portion (53).

4. A mixing appliance according to claim 3, **characterised in that** the plier jaws (171, 172) have approximately semi-cylindrical receivers (174) for the bottleneck-like portion (53).

5. A mixing appliance according to claim 1, 2, 3 or 4, **characterised in that** a first proximity sensor (19) is arranged at the clamping means (17) and can detect the proximity of a cartridge (5) and induce the clamping of the cartridge (5).

6. A mixing appliance according to any one of the preceding claims, **characterised in that** at least one component (B) is received in the storage and mixing chamber (51) and the other component (H) is received in the tubular mixing rod (6), wherein a press-in rod (31) insertable into the tubular mixing rod (6), a press-in rod receiver (3) for holding the press-in rod (31) and a press-in cylinder (32) associated with the press-in rod receiver (3) are provided to press the press-in rod (31) into the tubular mixing rod (6).

7. A mixing appliance according to any one of the preceding claims, **characterised in that** the holding means (2) for the coupling element (62) of the mixing rod (6) has at least two, preferably three, clamping arms (21) which are clampable around the plate-shaped coupling element (62) in order to be able to transfer torque to the mixing rod (6).

8. A mixing appliance according to claim 7, **characterised in that** the clamping arms (21) are clampable around the plate-shaped coupling element (62) about pivot axes (22) arranged tangentially to the rotational axis oriented coaxially with the mixing rod (6).

9. A mixing appliance according to claim 7 or 8, **characterised in that** the clamping arms (21) are actuatable by means of a second pneumatic cylinder (23).

10. A mixing appliance according to claim 7, 8 or 9, **characterised in that** a second proximity sensor (24) is arranged at the holding means (2) for the coupling element (62) of the mixing rod (6), which sensor (24) detects the proximity of the coupling element (62) to a cartridge (5) and can induce the clamping of the plate-shaped coupling element (62).

11. An operating method at a mixing appliance for preparing a ready-to-use mass consisting of at least one component (B or H), to be thoroughly mixed before use, in a cartridge (5) with a tubular mixing rod (6), wherein
- the cartridge (5) has a storage and mixing chamber (51) with compensating piston (52) for at least one of the components (B or H) of the mass,
- the tubular mixing rod (6) engages, at a bottleneck-like portion (53) of the cartridge (5), the storage and mixing chamber (51) in a rotatable and laterally displaceable manner,
- the tubular mixing rod (6) has a mixing head (61) at its end in the storage and mixing chamber (51) and
- the tubular mixing rod (6) has a plate-shaped coupling element (62) at the external end,
having
- a cartridge receiver (1) for the insertion of the cartridge (5) to be prepared,
- a counter-pressure cylinder (13), associated with the cartridge receiver (1), for pressure action upon the compensating piston (52) of the cartridge (5),
- a mixing lifting cylinder (16) for lateral motion of the cartridge receiver (1),
- a fixedly arranged holding means (2) for the coupling element (62) of the mixing rod (6), which element receives the mixing rod (6) in a manner which is rotatable yet is fixed in a longitudinal direction, and
- a drive means (4) for generating a rotary motion about a longitudinal axis between mixing rod (6) and cartridge (5) relatively,
wherein the cartridge receiver (1) has a clamping means (17) for the cartridge (5),
**characterised in that** the cartridge (5) with its bottleneck-like portion (53) is supplied to the clamping means (17) of the mixing appliance and is clamped at the bottleneck-like portion (53) by means of this clamping means (17),
wherein then the mixing lifting cylinder (16) is driven to move down the cartridge receiver (1) with the downwards projecting tubular mixing rod (6) and its plate-shaped coupling element (62) until the plate-shaped coupling element (62) contacts the holding means (2),
wherein then the plate-shaped coupling element (62) is clamped at the holding means (2) by clamping arms (21).

12. An operating method according to claim 11, **characterised in that** subsequently the mass (B, H) contained in the storage and mixing chamber (51) in the cartridge (5) is mixed by actuation of the mixing lifting cylinder (16) and rotary driving at the holding means (2).

## Revendications

1. Dispositif de mélange pour la préparation d'une masse prête à l'emploi, composée d'au moins un composant (B ou H) et qui doit être mélangée avant emploi, dans une cartouche (5) avec une tige de mélange tubulaire (6), où
- la cartouche (5) est munie d'une chambre de stockage et de mélange (51) avec un piston de compensation (52) pour au moins un des composants (B ou H) de la masse,
- la tige de mélange tubulaire (6) s'engage dans la chambre de stockage et de mélange (51) de manière rotative et déplaçable latéralement au niveau d'une partie en forme de goulot de bouteille (53) de la cartouche (5),
- la tige de mélange tubulaire (6) étant munie d'une tête de mélange (61) à son extrémité dans la chambre de stockage et de mélange (51), et
- la tige de mélange tubulaire (6) étant munie à son extrémité extérieure d'un élément d'accouplement (62) en forme d'assiette,
avec
- un logement de cartouche (1) pour insérer la cartouche (5) à préparer,
- un cylindre de contre-pression (13) associé au logement de cartouche (1) pour la mise sous pression du piston de compensation (52) de la cartouche (5),
- un cylindre de course de mélange (16) pour le déplacement latéral du logement de cartouche (1),
- un support (2) disposé en un point fixe pour l'élément d'accouplement (62) de la tige de mélange (6) et qui reçoit rotative mais fixée en direction longitudinale la tige de mélange (6), et
- un moyen d'entraînement (4) pour produire un mouvement de rotation relatif autour d'un axe longitudinal entre à la tige de mélange (6) et la cartouche (5),
le logement de cartouche (1) étant muni d'un moyen de serrage (17) pour la cartouche (5), **caractérisé en ce que** la cartouche (5) peut être serrée avec le moyen de serrage (17) sur la partie (53) en forme de goulot de bouteille.

2. Dispositif de mélange selon la revendication 1, **caractérisé en ce que** le moyen de serrage (17) est conçu pour être actionné par un premier cylindre pneumatique (18).

3. Dispositif de mélange selon la revendication 1 ou 2, **caractérisé en ce que** le moyen de serrage (17) est muni de deux pinces à mâchoires (171, 172) pouvant pivoter autour d'une articulation (173) et présentant des logements pour la partie en forme de goulot de bouteille (53).

4. Dispositif de mélange selon la revendication 3, **caractérisé en ce que** les pinces à mâchoires (171, 172) sont munies des logements (174) sensiblement semi-cylindriques pour la partie en forme de goulot de bouteille (53).

5. Dispositif de mélange selon la revendication 1, 2, 3 ou 4, **caractérisé en ce qu'**un premier capteur de proximité (19) est disposé sur le moyen de serrage (17), lequel peut détecter l'approche d'une cartouche (5) et déclencher le serrage de la cartouche (5).

6. Dispositif de mélange selon l'une des revendications précédentes, **caractérisé en ce qu'**au moins un composant (B) est logé dans la chambre de stockage et de mélange (51) et l'autre composant (H) est logé dans la tige de mélange tubulaire (6), une tige d'enfoncement (31) pouvant être insérée dans la tige de mélange tubulaire (6), un logement de tige d'enfoncement (3) pour maintenir la tige d'enfoncement (31), et un cylindre d'enfoncement (32) associé au logement de tige d'enfoncement (3) pour pousser la tige d'enfoncement (31) dans la tige de mélange tubulaire (6) étant prévus.

7. Dispositif de mélange selon l'une des revendications précédentes, **caractérisé en ce que** le support (2) pour l'élément d'accouplement (62) de la tige de mélange (6) est muni d'au moins deux bras de serrage (21), de préférence de trois, qui sont conçus pour pouvoir être serrés autour de l'élément d'accouplement (62) en forme d'assiette afin de pouvoir transmettre un couple à la tige de mélange (6).

8. Dispositif de mélange selon la revendication 7, **caractérisé en ce que** les bras de serrage (21) sont conçus pour pouvoir être serrés autour de l'élément d'accouplement (62) en forme d'assiette autour d'axes de pivotement (22) disposés tangentiellement à l'axe de rotation orienté de façon coaxiale à la tige de mélange (6).

9. Dispositif de mélange selon la revendication 7 ou 8, **caractérisé en ce que** les bras de serrage (21) sont conçus pour pouvoir être actionnés par un deuxième cylindre pneumatique (23).

10. Dispositif de mélange selon la revendication 7, 8 ou 9, **caractérisé en ce qu'**un deuxième capteur de proximité (24) est disposé sur le support (2) pour l'élément d'accouplement (62) de la tige de mélange (6), lequel deuxième capteur de proximité peut détecter l'approche de l'élément d'accouplement (62) d'une cartouche (5) et déclencher le serrage de l'élément d'accouplement (62) en forme d'assiette.

11. Procédé de travail sur un dispositif de mélange pour la préparation d'une masse prête à l'emploi composée d'au moins un composant (B ou H) et qui doit être mélangée avant emploi, dans une cartouche (5) avec une tige de mélange tubulaire (6), où
- la cartouche (5) est munie d'une chambre de stockage et de mélange (51) avec un piston de compensation (52) pour au moins un des composants (B ou H) de la masse,
- la tige de mélange tubulaire (6) s'engage dans la chambre de stockage et de mélange (51) de manière rotative et déplaçable latéralement au niveau d'une partie en forme de goulot de bouteille (53) de la cartouche (5),
- la tige de mélange tubulaire (6) étant munie d'une tête de mélange (61) à son extrémité dans la chambre de stockage et de mélange (51), et
- la tige de mélange tubulaire (6) étant munie à son extrémité extérieure d'un élément d'accouplement (62) en forme d'assiette,
avec
- un logement de cartouche (1) pour insérer la cartouche (5) à préparer,
- un cylindre de contre-pression (13) associé au logement de cartouche (1) pour la mise sous pression du piston de compensation (52) de la cartouche (5),
- un cylindre de course de mélange (16) pour le déplacement latéral du logement de cartouche (1),
- un support (2) disposé en un point fixe pour l'élément d'accouplement (62) de la tige de mélange (6) et qui reçoit rotative mais fixée en direction longitudinale la tige de mélange (6), et
- un moyen d'entraînement (4) pour produire un mouvement de rotation relatif autour d'un axe longitudinal entre la tige de mélange (6) et la cartouche (5),
le logement de cartouche (1) étant muni d'un moyen de serrage (17) pour la cartouche (5), **caractérisé en ce que** la cartouche (5) est approchée, avec sa partie en forme de goulot de bouteille (53), du moyen de serrage (17) du dispositif de mélange et est serrée au niveau de la partie en forme de goulot de bouteille (53) avec ce moyen de serrage (17),
le cylindre de course de mélange (16) étant ensuite actionné pour déplacer le logement de cartouche (1) avec la tige de mélange tubulaire saillant vers le bas et avec son élément d'accouplement (62) en forme d'assiette jusqu'à ce que l'élément d'accouplement (62) en forme d'assiette touche le support (2),
l'élément d'accouplement (62) en forme d'assiette étant alors serré par des bras de serrage (21) sur le support (2).

12. Procédé de travail selon la revendication 11, **caractérisé en ce que** la masse (B, H) contenue dans la cartouche (5) dans la chambre d'alimentation et de mélange (51) est ensuite mélangée en actionnant le cylindre de course de mélange (16) et un entraînement rotatif sur le support (2).
